# EUROPÄISCHE PATENTSCHRIFT

(11) **EP 0 576 692 B1**
(45) Veröffentlichungstag und Bekanntmachung des Hinweises auf die Patenterteilung: **03.01.1996**
(21) Anmeldenummer: 92110505.2
(22) Anmeldetag: 22.06.1992
(51) Int. Cl.: H01J 31/50

(54) **Bildverstärker mit Bildsensor**
Image intensifier with image sensor
Intensificateur d'images muni à capteur d'images

(43) Veröffentlichungstag der Anmeldung: 05.01.1994
(73) Patentinhaber: SIEMENS AKTIENGESELLSCHAFT, D-80333 München (DE)
(72) Erfinder: Mattern, Detlef, Dr. Dipl.-Phys., W-8520 Erlangen (DE); Sklebitz, Hartmut, Dipl.-Ing. (FH), W-8520 Erlangen (DE); Oppelt, Arnulf, Dr. rer.nat., W-8521 Spardorf (DE)

(56) Entgegenhaltungen:
- EP-A- 0 334 734
- EP-A- 0 406 955
- EP-A- 0 474 549

## Beschreibung

Die Erfindung betrifft einen Bildverstärker mit einem Vakuumgehäuse, einem Eingangsleuchtschirm, einer Elektronenoptik und einem auf der dem Eingangsleuchtschirm gegenüberliegenden Seite des Vakuumgehäuse innerhalb desselben angebrachten Bildsensor.

In der EP-A-0 083 240 ist ein derartiger Bildverstärker beschrieben, der in der medizinischen Diagnostik zur Untersuchung mit Röntgenstrahlen dient. Der Röntgenbildverstärker liefert zweidimensionale Durchleuchtungsaufnahmen in Form von Videobildern. Die Röntgenquanten werden in einem Szintillator des Eingangsleuchtschirmes absorbiert und in Licht umgesetzt. Die emittierten Lichtquanten setzen in einer Photokathode des Eingangsleuchtschirmes Elektronen frei. Diese Elektronen werden in dem elektrischen Feld der Elektronenoptik beschleunigt und auf einen Bildsensor fokussiert, welcher das Elektronenbild in ein Videobild umwandelt und entsprechende Videosignale liefert. Durch einen derartigen Röntgenbildverstärker erhält man direkt elektrische Bildsignale zur Weiterverarbeitung in einem digitalen Bildsystem oder zur Videobilddarstellung. Bildsensoren als Festkörperbildaufnehmer basieren üblicherweise auf dem Ladungsverschiebungsprinzip (CCD) und sind in ihrer üblichen Ausführung für den Nachweis von Photonen im sichtbaren Bereich geeignet. Für die Detektion von Elektronen lassen sich rückseitengedünnte CCDs verwenden.

Elektronen hinterlassen im Gegensatz zu Photonen entlang ihres gesamten Weges durch die Materie Wirkungen. Bei der Elektronenbestrahlung eines CCDs von der Frontseite würde auch die extrem dünne isolierende Schicht betroffenen sein, die beispielsweise aus SiO₂ bestehen kann, und die leitfähigen Verschiebestrukturen (Gates) vom Halbleitersubstrat trennt. Die Anforderungen an diese isolierende Schicht sind aufgrund der hohen Feldstärken sehr hoch. Bestrahlungen mit geladenen Teilchen, beispielsweise Elektronen, führen zur Bildung quasiortsfester Ionen und damit zur Bildung von Zwischenzuständen (F-Zentren) in der Bandlücke des SiO₂. Diese Traps führen zu erhöhtem Dunkelstrom und einer Verschlechterung der Ladungs-Transfer-Effizienz. Die Aufladungseffekte führen außerdem zu einer Veränderung des Verschiebepotential an den Gates.

Bei rückseitengedünnten CCDs ist das Substrat, auf dem die aktiven Schichten in einem Epitaxialverfahren aufgebracht sind, durch einen komplizierten teuren Prozeß praktisch vollständig entfernt. Dafür ist es möglich, derartige CCDs mit kurzreichweitigen Partikelstrahlungen, beispielsweise Elektronen im keV-Bereich, von dieser Seite auftreffen und vollständig abbremsen zu lassen, ohne die isolierende Schicht in Mitleidenschaft zu ziehen. Derartige CCDs sind jedoch relativ teuer und weisen in der Qualität Streuungen auf.

Die Erfindung geht von der Aufgabe aus, Bildverstärker mit Bildsensoren der eingangs genannten Art zu schaffen, bei denen die Bildsensoren vor den auftreffenden Elektronen geschützt sind, so daß sie problemlos eingesetzt werden können.

Die Aufgabe ist erfindungsgemäß dadurch gelöst, daß der Bildsensor ein optischer CCD-Wandler ist, der auf der dem Eingangsleuchtschirm zugewandten Seite mit einer Leuchtschicht versehen ist, und daß zwischen dem CCD-Wandler und der Leuchtschicht eine transparente Schutzschicht angeordnet ist, die eine Abbremsung von auftreffenden Elektronen bewirkt. Durch diese Schutzschicht wird erreicht, daß die Elektronen derart abgebremst werden, daß sie den Bildsensor nicht mehr erreichen. Außerdem sollte die Schutzschicht eine genügende elektrische Leitfähigkeit haben, damit die Bildung von F-Zentren unterbleibt.

Dabei hat es sich insbesondere für die Verringerung der Dicke vorteilhaft erwiesen, wenn die Schutzschicht aus einem Material mit hohem spezifischem Gewicht, beispielsweise aus einer Indium-Zinn-Oxid-Verbindung oder Bleiglas besteht.

Die Erfindung ist nachfolgend anhand eines in der Zeichnung dargestellten Ausführungsbeispieles näher erläutert. Es zeigen:
FIG 1 einen Röntgenbildverstärker mit Bildsensor und
FIG 2 einen schematischen Schnitt durch einen erfindungsgemäßen CCD-Wandler.

In FIG 1 ist ein Röntgenbildverstärker mit einem Vakuumgehäuse 1 dargestellt. Auf der den Röntgenstrahlen 2 zugewandten Seite weist der Röntgenbildverstärker im Inneren des Vakuumgehäuses 1 einen Eingangsleuchtschirm 3 auf, der eine auf einer Photokathode aufgebrachte Leuchtschicht enthält. Die von der Photokathode ausgehenden Elektronen 4 werden durch eine Elektronenoptik 5 auf einen Bildsensor 6 beschleunigt und fokussiert. Dieser Bildsensor 6 wandelt die auftreffenden Elektronen 4 in ein elektrisches Signal um, das als Videosignal weiter verarbeitet und auf einem Monitor wiedergegeben wird.

In FIG 2 ist der Querschnitt durch den erfindungsgemäßen Bildsensor 6 dargestellt, der einen CCD-Wandler 7 bis 10 aufweisen kann. Auf einem Substrat 7 ist eine Epitaxialschicht 8 zur Ladungssammlung und Transport der Elektronen aufgebracht, die von einer SiO₂-Isolationsschicht 9 überdeckt ist. Auf der SiO₂-Isolationsschicht 9 befinden sich die Gate-Strukturen 10. Zwischen den Gate-Strukturen 10 und der Leuchtstoffschicht 12 ist eine erfindungsgemäße Schutzschicht 11 angeordnet, die beispielsweise aus Indium-Zinn-Oxid (ITO) bestehen kann. Auf die Leuchtstoffschicht 12 ist eine elektronendurchlässige Aluminiumschicht 13 aufgetragen, die das von der Leuchtstoffschicht 12 in den Röntgenbildverstärker emittierte Licht auf den CCD-Wandler 7 bis 10 reflektiert.

Zwischen der Schutzschicht 11 und den Gate-Strukturen 10 kann, um eine Beeinflussung durch die elektrisch leitende Schutzschicht 11 zu verhindern, eine elektrische Isolationsschicht 14 vorgesehen sein.

Auf den Bildsensor 6 fallen die Elektronen 4 auf, durchdringen die Aluminiumschicht 13 und dringen in die Leuchtstoffschicht 12 ein, wobei sie Photonen 15 erzeugen, die die transparente Schutzschicht 11 durchdringen können, in dem Bildsensor 6 detektiert werden und als Ladungen ausgelesen werden können. Die Elektronen 4 jedoch, die beispielsweise durch die körnige poröse Struktur der dünnen Leuchtstoffschicht 12 hindurchdringen können, werden von der Schutzschicht 11 zurückgehalten, so daß sie nicht auf den Bildsensor 6 fallen und dort Schaden anrichten können.

Anstelle der ITO-Schutzschicht läßt sich jedoch beispielsweise auch eine Schicht aus Bleiglas oder amorphem Silizium (aSi) einsetzen. Wesentlich ist, daß die transparente Schutzschicht ein hohes spezifisches Gewicht haben sollte, um die optisch wirksame Dicke möglichst klein halten zu können, damit die vollständige Elektronenabsorption unabhängig von der zu verwendenden Leuchtschicht gewährleistet ist.

## Patentansprüche

1. Bildverstärker mit einem Vakuumgehäuse (1), einem Eingangsleuchtschirm (3), einer Elektronenoptik (5) und einem auf der dem Eingangsleuchtschirm (3) gegenüberliegenden Seite des Vakuumgehäuses (1) innerhalb desselben angebrachten Bildsensor (6 bis 10), **dadurch gekennzeichnet**, daß der Bildsensor (6 bis 10) ein optischer CCD-Wandler ist, der auf der dem Eingangsleuchtschirm (3) zugewandten Seite mit einer Leuchtschicht (12) versehen ist, und daß zwischen dem CCD-Wandler (6 bis 10) und der Leuchtschicht (12) eine transparente Schutzschicht (11) angeordnet ist, die eine Abbremsung von auftreffenden Elektronen (4) bewirkt.

2. Bildverstärker nach Anspruch 1, **dadurch** **gekennzeichnet**, daß die Schutzschicht (11) eine elektrische Leitfähigkeit aufweist, welche die Bildung von F-Zentren unterbindet.

3. Bildverstärker nach Anspruch 1 oder 2, **dadurch** **gekennzeichnet**, daß zwischen der Schutzschicht (11) und dem Bildsensor (6 bis 10) eine Isolationsschicht (14) angebracht ist.

4. Bildverstärker nach einem der Ansprüche 1 bis 3, **dadurch gekennzeichnet**, daß die Schutzschicht (11) aus einem Material mit hohem spezifischem Gewicht besteht.

5. Bildverstärker nach einem der Ansprüche 1 bis 4, **dadurch gekennzeichnet**, daß die Schutzschicht (11) aus einer Indium-Zinn-Oxid-Verbindung besteht.

6. Bildverstärker nach einem der Ansprüche 1 bis 4, **dadurch gekennzeichnet**, daß die Schutzschicht (11) aus Bleiglas besteht.

7. Bildverstärker nach einem der Ansprüche 1 bis 4, **dadurch gekennzeichnet**, daß die Schutzschicht (11) amorphes Silizium (aSi) aufweist.

## Claims

1. Image intensifier having a vacuum housing (1), an input screen (3), an electron optical system (5) and an image sensor (6 to 10) fitted within the vacuum housing (1) on the side of the same which is opposite the input screen (3), characterized in that the image sensor (6 to 10) is an optical CCD sensor which is provided with a luminescent layer (12) on the side facing the input screen (3), and in that between the CCD sensor (6 to 10) and the luminescent layer (12) a transparent protective layer (11) is arranged which effects a braking of striking electrons (4).

2. Image intensifier according to claim 1, characterized in that the protective layer (11) has an electrical conductivity which stops the formation of F centres.

3. Image intensifier according to claim 1 or 2, characterized in that an insulation layer (14) is applied between the protective layer (11) and the image sensor (6 to 10).

4. Image intensifier according to one of claims 1 to 3, characterized in that the protective layer (11) consists of a material with a high specific weight.

5. Image intensifier according to one of claims 1 to 4, characterized in that the protective layer (11) consists of an indium-tin-oxide compound.

6. Image intensifier according to one of claims 1 to 4, characterized in that the protective layer (11) consists of lead glass.

7. Image intensifier according to one of claims 1 to 4, characterized in that the protective layer (11) has amorphous silicon (aSi).

## Revendications

1. Amplificateur de brillance comportant une enceinte à vide (1), un écran luminescent (3) d'entrée, une optique électronique (5) et un détecteur d'images (6 à 10), qui est disposé du côté de l'enceinte à vide (1) opposé à l'écran luminescent (3), à l'intérieur de cette enceinte, caractérisé par le fait que le détecteur d'images (6 à 10) est un convertisseur optique CCD, qui est pourvu d'une couche luminescente (12) sur la face tournée vers l'écran luminescent d'entrée (3) et qu'entre le convertisseur CCD (6 à 10) et la couche luminescente (12) est disposée une couche transparente de protection (11), qui provoque un freinage d'électrons incidents (4).

2. Amplificateur de brillance suivant la revendication 1, caractérisé par le fait que la couche de protection (11) a une conductivité électrique, qui empêche la formation de centres F.

3. Amplificateur de brillance suivant la revendication 1 ou 2, caractérisé par le fait qu'une couche isolante (14) est disposée entre la couche de protection (11) et le détecteur d'images (6 à 10).

4. Amplificateur de brillance suivant l'une des revendications 1 à 3, caractérisé par le fait que la couche de protection (11) est en un matériau de grande masse volumique.

5. Amplificateur de brillance suivant l'une des revendications 1 à 4, caractérisé par le fait que la couche de protection (11) est en un composé d'oxyde d'indium et d'étain.

6. Amplificateur de brillance suivant l'une des revendications 1 à 4, caractérisé par le fait que la couche de protection (11) est en verre au plomb.

7. Amplificateur de brillance suivant l'une des revendications 1 à 4, caractérisé par le fait que la couche de protection (11) comporte du silicium amorphe (aSi).
